# DEMANDE DE BREVET EUROPEEN

(11) **EP 1 897 462 A1**
(43) Date de publication de la demande: **12.03.2008**
(21) Numéro de dépôt: 07115123.7
(22) Date de dépôt: 28.08.2007
(51) Int. Cl.: A45D 33/00

(54) **Ensemble comprenant un boîtier cosmétique et un applicateur**

(30) Priorité: 07.09.2006 FR 0607844
(71) Demandeur: Acting, 75008 Paris (FR)
(72) Inventeur: Le Crosnier, Franck, 95550, Bessancourt (FR)
(74) Mandataire: Colas, Jean-Pierre

(57) **Abrégé**

Cet ensemble comprenand :
- un boîtier (1) pour produit cosmétique, du type comprenant un fond (3) et un couvercle (5) monté mobile sur ce fond (3) entre une position de fermeture et une position d'ouverture, et
- un applicateur (11) adapté pour se loger dans ledit boîtier (1).

Cet ensemble comprend en outre des moyens de maintien (17, 19) dudit applicateur à l'intérieur dudit couvercle (5).

## Description

La présente invention se rapporte à un ensemble comprenant un boîtier cosmétique et un applicateur.

On connaît de la technique antérieure un ensemble comprenant :
- un boîtier pour produit cosmétique, du type comprenant un fond et un couvercle monté mobile sur ce fond entre une position de fermeture et une position de d'ouverture,
- un applicateur adapté pour se loger dans ledit boîtier.

Le produit cosmétique peut être, typiquement, de la poudre libre ou non libre, le couvercle peut être, classiquement, monté vissé ou articulé sur le fond, et l'applicateur peut être, classiquement, un pinceau à extrémité à poils ou en mousse.

La présente invention a notamment pour but de fournir des moyens très commodes et très accessibles de rangement de l'applicateur.

On atteint ce but de l'invention grâce à un ensemble comprenant :
- un boîtier pour produit cosmétique, du type comprenant un fond et un couvercle monté mobile sur ce fond entre une position de fermeture et une position d'ouverture,
- un applicateur adapté pour se loger dans ledit boîtier,
cet ensemble comprenant en outre des moyens de maintien dudit applicateur à l'intérieur dudit couvercle.

Grâce à ces caractéristiques, une utilisatrice peut ranger l'applicateur à l'intérieur du couvercle, et y accéder par la suite de manière directe et simple lorsqu'elle ouvre le couvercle.

Un tel emplacement de rangement permet de rendre invisible l'applicateur lorsque le couvercle est en position de fermeture, ce qui est particulièrement satisfaisant d'un point de vue esthétique.

Un tel emplacement permet en outre d'éviter tout risque de perte de l'applicateur lorsque le couvercle est en position de fermeture.

Suivant d'autres caractéristiques optionnelles de l'ensemble selon l'invention :
- lesdits moyens de maintien comprennent des moyens de clipsage complémentaires disposés respectivement à l'intérieur dudit couvercle et à une extrémité dudit applicateur,
- lesdits moyens de maintien comprennent des moyens de clipsage complémentaires disposés respectivement sous ledit couvercle et sur le corps dudit applicateur,
- ledit applicateur est formé dans un matériau souple tendant à redresser cet applicateur, et lesdits moyens de maintien sont formés par la paroi latérale dudit couvercle à l'intérieur de laquelle ledit applicateur peut se lover,
- ledit applicateur est formé dans un matériau souple tendant à recourber cet applicateur, et lesdits moyens de maintien sont formés par un plot fixé sous ledit couvercle autour duquel ledit applicateur peut venir s'enclencher,
- lesdits moyens de maintien comprennent des aimants complémentaires disposés respectivement à l'intérieur dudit couvercle et sur le corps dudit applicateur,
- lesdits moyens de maintien comprennent une poche fixée sous ledit couvercle et apte à recevoir ledit applicateur.

Ces différentes caractéristiques fournissent différents moyens simples et commodes de réalisation des moyens de maintien de l'ensemble selon l'invention.

Suivant encore une autre caractéristique optionnelle de l'ensemble selon l'invention, lesdits moyens de maintien sont adaptés pour autoriser le dégagement dudit applicateur dudit couvercle par gravité.

Suivant encore d'autres caractéristiques optionnelles de l'ensemble selon l'invention :
- ledit couvercle est articulé sur ledit fond au moyen d'une charnière,
- ledit couvercle est vissé sur ledit fond.

Ces différentes caractéristiques fournissent deux modes de réalisation différents du boîtier destiné à contenir le produit cosmétique.

Suivant encore d'autres caractéristiques optionnelles de l'ensemble selon l'invention :
- cet ensemble comprend des moyens pour empêcher le contact dudit applicateur avec ledit produit cosmétique lorsque ledit couvercle est fermé,
- lesdits moyens d'empêchement de contact comprennent au moins une butée solidaire dudit fond, disposée dans la région de ladite charnière,
- lesdits moyens d'empêchement de contact comprennent un opercule amovible apte à protéger ledit produit cosmétique.

La présence de ces moyens d'empêchement de contact permet d'éviter de salir l'applicateur lorsque le boîtier est fermé.

D'autres caractéristiques et avantages de la présente invention apparaîtront à la lecture de la description qui va suivre et à l'examen des figures annexées, dans lesquelles :
- la figure 1 est une vue en coupe axiale d'un premier mode de réalisation d'un ensemble de boîtier circulaire et d'applicateur selon l'invention, le boîtier étant fermé,
- la figure 2 est analogue à la figure 1, le boîtier étant représenté en position ouverte,
- la figure 3 est une vue de dessous du couvercle de ce boîtier, c'est-à-dire une vue prise selon la direction de la flèche III de la figure 1,
- la figure 4 est une vue analogue à celle de la figure 1 d'un deuxième mode de réalisation de l'ensemble selon l'invention,
- la figure 5 est une vue analogue à celle de la figure 3 pour ce deuxième mode de réalisation,
- la figure 6 est une vue analogue à celle de la figure 1 d'un troisième mode de réalisation de l'ensemble selon l'invention,
- la figure 7 est une vue analogue à celle de la figure 3, pour ce troisième mode de réalisation,
- la figure 8 est une vue en coupe selon la ligne VIII-VIII de la figure 6,
- la figure 9 est une vue analogue à celle de la figure 1 d'un quatrième mode de réalisation de l'ensemble selon l'invention,
- la figure 10 est une vue analogue à celle de la figure 3, pour ce quatrième mode de réalisation,
- la figure 11 est une vue analogue à celle de la figure 1 d'un cinquième mode de réalisation de l'ensemble selon l'invention,
- la figure 12 est une vue analogue à celle de la figure 3, pour ce cinquième mode de réalisation,
- la figure 13 est une vue en coupe prise selon la ligne XIII-XIII de la figure 11,
- la figure 14 est une vue analogue de celle de la figure 1, pour un sixième mode de réalisation de l'ensemble selon l'invention,
- la figure 15 est une vue analogue à celle de la figure 3, pour ce sixième mode de réalisation,
- la figure 16 est une vue analogue à celle de la figure 1 d'un septième mode de réalisation de l'ensemble selon l'invention,
- la figure 17 est une vue analogue à celle de la figure 2, pour ce septième mode de réalisation,
- la figure 18 est une vue analogue à celle de la figure 3, pour ce septième mode de réalisation,
- la figure 19 est une vue analogue à celle de la figure 1 d'un huitième mode de réalisation de l'ensemble selon l'invention, et
- la figure 20 est une vue analogue à celle de la figure 3, pour ce huitième mode de réalisation.

On se reporte à présent à la figure 1, sur laquelle on a représenté un boîtier 1 comprenant un fond 3 et un couvercle 5 articulés l'un par rapport à l'autre au moyen d'une charnière 7.

Dans le fond 3 se trouve du produit cosmétique 9 en poudre libre ou non libre, tel que du fond de teint, par exemple destiné à être appliqué sur la peau d'une utilisatrice.

A l'intérieur du couvercle 5 se trouve logé un applicateur 11 comprenant un corps 13 et une extrémité en forme de touffe de poils ou de bloc de mousse 15.

Dans la région de la charnière 7, le corps 13 de l'applicateur 11 coopère avec la paroi intérieure du couvercle 5 grâce à des moyens de clipsage pouvant comprendre par exemple un ergot 17 solidaire du couvercle 5 et une cavité complémentaire 19 formée dans le corps 13 de l'applicateur 11 à l'extrémité opposée de celle où se trouve l'organe d'application 15.

De préférence, et comme cela est visible sur la figure 1, le rebord 21 du fond 3 est conformé de manière à appuyer sur le corps 13 de l'applicateur 11 dans la région de clipsage de ce corps à l'intérieur du couvercle 5.

Ceci permet d'éviter que l'organe d'application 15 vienne en contact du produit cosmétique 9 lorsque le couvercle 5 est fermé.

En revanche, et comme cela est visible sur la figure 2, lorsque ce couvercle 5 est ouvert, le rebord 21 n'exerçant plus d'effort de butée sur le corps 13, l'applicateur 11 peut pivoter légèrement autour de l'ergot 17 de manière à se dégager de l'intérieur du couvercle 5, facilitant ainsi la préhension par une utilisatrice qui peut alors le déconnecter de l'ergot 17.

Dans le mode de réalisation présenté aux figures 4 et 5, le couvercle 5 du boîtier 1 est vissé sur le fond 3, et un opercule amovible 23 couvre le produit cosmétique 9 lorsque le boîtier est en position de fermeture.

Dans ce deuxième mode de réalisation, l'applicateur 11 est clipsé sous le couvercle 5 au moyen d'un ergot 17 solidaire de ce couvercle.

Le corps 13 de cet applicateur présente une forme incurvée de manière que lorsque le couvercle 5 recouvre le fond 3, cet applicateur présente à la fois un point de contact 24 avec le couvercle 5 et un point de contact 25 avec l'opercule 23, évitant que l'organe d'application 15 vienne au contact du couvercle 5 et de l'opercule 23 lorsque le couvercle 5 est fermé, et ce quel que soit le mouvement du boîtier.

Dans ce deuxième mode de réalisation comme dans le précédent, lorsqu'une utilisatrice dévisse le couvercle 5, l'organe d'application 11 se dégage par gravité de ce couvercle en pivotant autour de l'ergot 17, facilitant ainsi sa préhension par l'utilisatrice, laquelle doit par la suite enlever l'opercule 23 afin de pouvoir mettre l'organe d'application 15 au contact du produit cosmétique 9 qui se trouve dans le fond 3.

Le mode de réalisation représenté aux figures 6 à 8 diffère de celui représenté aux figures 1 à 3 en ceci que les moyens de clipsage de l'applicateur 11 à l'intérieur du couvercle 5 comprennent deux pattes 27 montées sous ce couvercle, aptes à enserrer le corps 13 de l'applicateur.

Le mode de réalisation représenté aux figures 9 et 10 diffère de celui représenté aux figures 4 et 5 en ceci que les moyens de clipsage de l'applicateur 11 à l'intérieur du couvercle 5 comprennent deux pattes 29 en demi-lune fixées sous le couvercle 5 et traversant le corps 13 de l'applicateur.

Le mode de réalisation représenté aux figures 11 à 13 diffère de celui représenté aux figures 1 à 3 en ceci que le corps 13 de l'applicateur 11 est formé dans un matériau souple qui tend à redresser l'applicateur en position longiligne, grâce à quoi en courbant le corps 13 et en le plaçant à l'intérieur du couvercle 5 comme cela est représenté sur la figure 12, l'applicateur peut tenir tout seul à l'intérieur de ce couvercle.

Le mode de réalisation représenté aux figures 14 et 15 est une variante de celui représenté aux figures 11 à 13, le corps 13 de l'applicateur 11 ayant au contraire tendance à se recourber, grâce à quoi l'applicateur peut tenir tout seul sous le couvercle 5 lorsqu'il est enclenché sur un plot 31 de forme sensiblement cylindrique fixé sous ce couvercle.

Le mode de réalisation représenté aux figures 16 à 18 diffère de celui représenté à la figure 1 en ceci que le corps 13 de l'applicateur 11 est relié à la paroi latérale intérieure du couvercle 5 par une paire d'aimants complémentaires 33, logés respectivement dans ce corps et dans cette paroi.

Le rebord 21 du fond 3 peut être conformé de manière à éviter que l'organe d'application 15 vienne en contact avec le produit cosmétique 9 lorsque le couvercle 5 est fermé.

De préférence, et comme cela est représenté sur les figures 16 et 17, l'extrémité du corps 13 comprenant l'un des aimants 33 présente une pente 34 assurant le basculement de l'applicateur 11 hors du couvercle 5 lors de l'ouverture de ce dernier.

On notera également, comme cela est visible sur la figure 17, que l'applicateur 11 peut se dégager du couvercle 5 comme cela a été expliqué en rapport avec la figure 2.

Dans le mode de réalisation représenté aux figures 19 et 20, où le couvercle 5 se visse sur le fond 3, l'applicateur 11 se loge à l'intérieur d'un logement défini par une poche 37 présentant une ouverture en demi-lune 39.

La forme de cette ouverture facilite la préhension de l'applicateur par l'utilisatrice.

Comme on peut le comprendre à la lumière de la description qui précède, les différents modes de réalisation de l'ensemble selon l'invention permettent d'obtenir un boîtier cosmétique vissé ou à charnière comprenant un couvercle permettant d'accueillir de manière très simple et très accessible un applicateur qui, en position de fermeture, reste hors de contact du produit cosmétique contenu dans le fond du boîtier; ce qui permet de maintenir l'organe d'application de cet applicateur propre en toute circonstance.

Bien entendu, la présente invention n'est nullement limitée aux modes de réalisation décrits et représentés ci-dessus.

C'est ainsi par exemple que l'invention s'applique à des boîtiers présentant toutes autres formes qu'une forme cylindrique.

C'est ainsi également que l'on peut prévoir de fixer plusieurs applicateurs à l'intérieur du couvercle du boîtier, selon les préceptes exposés ci-dessus.

## Revendications

1. Ensemble comprenant :
- un boîtier (1) pour produit cosmétique, du type comprenant un fond (3) et un couvercle (5) monté mobile sur ce fond (3) entre une position de fermeture et une position d'ouverture,
- un applicateur (11) adapté pour se loger dans ledit boîtier (1),
cet ensemble comprenant en outre des moyens de maintien (17, 19 ; 27 ; 29 ; 31 ; 33 ; 37) dudit applicateur à l'intérieur dudit couvercle (5).

2. Ensemble selon la revendication 1, dans lequel lesdits moyens de maintien comprennent des moyens de clipsage complémentaires (17, 19) disposés respectivement à l'intérieur dudit couvercle (5) et à une extrémité dudit applicateur (11).

3. Ensemble selon la revendication 1, dans lequel lesdits moyens de maintien comprennent des moyens de clipsage complémentaires (29) disposés respectivement sous ledit couvercle (5) et sur le corps (13) dudit applicateur (11).

4. Ensemble selon la revendication 1, dans lequel ledit applicateur (11) est formé dans un matériau souple tendant à redresser cet applicateur, et lesdits moyens de maintien sont formés par la paroi latérale dudit couvercle (5) à l'intérieur de laquelle ledit applicateur (11) peut se lover.

5. Ensemble selon la revendication 1, dans lequel ledit applicateur (11) est formé dans un matériau souple tendant à recourber cet applicateur, et lesdits moyens de maintien sont formés par un plot (31) fixé sous ledit couvercle (5) autour duquel ledit applicateur (11) peut venir s'enclencher.

6. Ensemble selon la revendication 1, dans lequel lesdits moyens de maintien comprennent des aimants complémentaires (33) disposés respectivement à l'intérieur dudit couvercle (5) et sur le corps (13) dudit applicateur (11).

7. Ensemble selon la revendication 1, dans lequel lesdits moyens de maintien comprennent une poche (37) fixée sous ledit couvercle (5) et apte à recevoir ledit applicateur (11).

8. Ensemble selon l'une des revendications 2 et 6, dans lequel lesdits moyens de maintien (17, 19 ; 33) sont adaptés pour autoriser le dégagement dudit applicateur (11) dudit couvercle (5) par gravité.

9. Ensemble selon l'une quelconque des revendications précédentes, dans lequel ledit couvercle (5) est articulé sur ledit fond (3) au moyen d'un charnière (7).

10. Ensemble selon l'une quelconque des revendications précédentes, dans lequel ledit couvercle (5) est vissé sur ledit fond (3).

11. Ensemble selon l'une quelconque des revendications précédentes, comprenant des moyens (21 ; 23) pour empêcher le contact dudit applicateur (11) avec ledit produit cosmétique (9) lorsque ledit couvercle (5) est fermé.

12. Ensemble selon les revendications 9 et 11, dans lequel lesdits moyens d'empêchement de contact comprennent au moins une butée (21) solidaire dudit fond (3), disposée dans la région de ladite charnière (7).

13. Ensemble selon les revendications 10 et 11, dans lequel lesdits moyens d'empêchement de contact comprennent un opercule amovible (23) apte à protéger ledit produit cosmétique (9).
